# EUROPÄISCHE PATENTSCHRIFT

(11) **EP 3 366 821 B1**
(45) Veröffentlichungstag und Bekanntmachung des Hinweises auf die Patenterteilung: **16.10.2024**
(21) Anmeldenummer: 18153584.0
(22) Anmeldetag: 26.01.2018
(51) Int. Cl.: D01H 9/04

(54) **VERFAHREN ZUM DOFFEN FÜR EINE RINGSPINNMASCHINE UND ENTSPRECHENDE RINGSPINNMASCHINE**
METHOD FOR DOFFING FOR A RING SPINNING MACHINE AND A CORRESPONDING RING SPINNING MACHINE
PROCÉDÉ DE LEVÉE DANS UN MÉTIER À FILER À ANNEAUX ET MÉTIER À FILER À ANNEAUX CORRESPONDANT

(30) Priorität: 23.02.2017 CH 2102017
(43) Veröffentlichungstag der Anmeldung: 29.08.2018
(73) Patentinhaber: Rieter AG, 8406 Winterthur (CH)
(72) Erfinder: NÄGELI, Robert, 8451 Kleinandelfingen (CH)

(56) Entgegenhaltungen:
- CH-A2- 698 344
- CH-A5- 676 724
- DE-A1- 3 926 941
- JP-A- H07 133 520
- US-A- 3 398 519

## Beschreibung

### Technisches Gebiet

Die vorliegende Erfindung betrifft ein Verfahren zum Abnehmen von vollen Spulen von Spindeln einer Spinnmaschine und zum Aufsetzen von leeren Hülsen auf die Spindeln mit einem Doffer gemäss dem unabhängigen Anspruch. Die Erfindung betrifft ferner eine Ringspinnmaschine mit einer Mehrzahl von Spinnstellen zur Durchführung des Verfahrens.

### Stand der Technik

Doffervorrichtungen für Spinnmaschinen sind wohlbekannt. Üblicherweise weist dabei die Doffervorrichtung eine Mehrzahl von Greifvorrichtungen auf, so dass jeder Spinnstelle eine Greifvorrichtung zugeordnet ist. In vielen Fällen weist eine solche Greifvorrichtung einen Greifer auf, der zunächst eine volle Spule von einer Spindel abnimmt und diese beispielsweise auf einem Zapfen eines Transportbands absetzt. Sodann greift der Greifer eine leere Hülse, beispielsweise von einem Zapfen eines Transportbands, und setzt diese auf die Spindel auf. Zwischen dem Abnehmen der Spule und dem Aufsetzen der Hülse muss dazu ein Balken der Doffervorrichtung, an dem die Greifvorrichtungen angeordnet sind, von der Spinnstelle zum Transportband und wieder zurück zur Spinnstelle bewegt werden. Aufgrund der Größe der Doffervorrichtung ist diese Bewegung meist zeitintensiv, was einen Verlust an Spinnzeit bedeutet.

In der CH676724 wird zur Lösung dieses Problems eine Doffervorrichtung mit Greifvorrichtungen beschrieben, die jeweils mit zwei steuerbaren Greifelementen zum Ergreifen von Hülsen und Spulen versehen sind. Dabei sind die Greifelemente in einer Drehscheibe untergebracht, die mittels eines Verstellantriebes angetrieben wird. Für einen Doffvorgang greift zunächst das erste Greifelement eine leere Hülse. Dann bewegt der Balken der Doffervorrichtung die Greifvorrichtungen mitsamt den leeren Hülsen zu den Spinnstellen. An der Spinnstelle nimmt nun das zweite Greifelement die volle Spule von der Spindel ab. Dann dreht der Verstellantrieb die Drehscheibe, so dass das erste Greifelement mit der leeren Hülse über der Spindel platziert wird. Sodann setzt das erste Greifelement die leere Hülse auf die Spindel auf. Ist dies geschehen, kann der Spinnvorgang fortgeführt werden. Mit dieser Doffervorrichtung werden weite Wege des Balkens während des Stillstandes der Spinnstellen vermieden und somit Zeit gespart. Ein Nachteil dieser Doffervorrichtung ist jedoch, dass die Greifvorrichtungen mit den Drehscheiben mehr Platz in Richtung der Längsachse der Spinnmaschine benötigen als zwischen zwei Spinnstellen vieler zeitgemäßer Spinnmaschinen vorhanden ist. Zudem ist der Platzbedarf nachteilig bei dieser Ausführungsform erhöht, da der Doffer seitlich auskippt.

FR589966 offenbart einen Dofferdoppelgreifer, der seitlich die fertiggestellten Kopse aufnimmt und mit leeren Hülsen aufsetzt. Nachteilig an dieser Ausführungsform ist jedoch die untere Befestigung der Hülsen/Kopse, da dies ein Stabilitätsproblem darstellt.

CH698344 betrifft eine Spulenwechseleinrichtung an einer Spinn- oder Zwirnmaschine zum Auswechseln von Garnspulen gegen leere Garnhülsen, wobei die Spulenwechseleinrichtung eine an einer Spulenwechselhalterung befestigte Greifereinheit mit einem Greifer zum Halten einer Garnspule aufweist, und die Spinnmaschine eine Vielzahl von Spinnstellen mit jeweils einem Streckwerk, einer Spindel, welcher ein um die Spindelachse bewegbares Fadenführungsorgan zugeordnet ist, enthält, und die Spindel über eine Spindelbefestigung an einer Spindelbank angebracht ist.

DE3926941 offenbart ein Verfahren und eine Vorrichtung zur Herstellung von Kreuzspulen aus Spinnkopsen einer Ringspinnmaschine. Um dabei Kreuzspulen von Kops an einem Ringspinner zu bilden, wird die Spule in einem zusammengesetzten Verfahren gewickelt, wobei der abgenommene Kops an dem Hülsenkopf gehalten wird, um zu einer Abwickelposition bewegt und über den Fuß der Hülse abgewickelt zu werden. Es wird eine Anzahl von Kopsen in einer festen Positionsanordnung alle zusammengenommen und durch leere Hülsen in einem gemeinsamen Arbeitszyklus ersetzt, um durch eine gemeinsame Schwenkachse in eine Wickelposition geschwenkt zu werden. Das Verfahren vereinfacht die Bewegung der Kopse in die Abwickelposition, ohne den Ringspinnprozess zu beeinträchtigen.

JP H07133520 offenbart eine Spulenhaltevorrichtung, die sowohl in horizontaler als auch in vertikaler Richtung bewegbar ist, um einen sicheren Abziehvorgang zu ermöglichen.

US3398519 offenbart eine Transportvorrichtung zum Austausch von Kopsen einer Textilmaschine.

### Darstellung der Erfindung

Aufgabe der vorliegenden Erfindung ist es somit, ein Verfahren und eine zugehörige Doffervorrichtung zu schaffen, die einen schnellen Doffvorgang bei eingeschränktem Platzangebot erlauben.

Die vorliegende Ausgabe wird durch die Merkmale der unabhängigen Ansprüche gelöst.

Insbesondere wird die Aufgabe durch ein Verfahren zum Abnehmen von vollen Spulen von Spindeln einer Ringspinnmaschine und zum Aufsetzen von leeren Hülsen auf die Spindeln mit einem Doffer gelöst mit den Merkmalen des unabhängigen Verfahrensanspruchs.

Insbesondere wird die Aufgabe auch durch eine erfindungsgemässen Ringspinnmaschine mit den Merkmalen des unabhängigen Vorrichtungsanspruch gelöst, die einen Doffer umfasst, der einen Balken und eine am Balken befestigte, drehbare Greifvorrichtung mit einem Hülsengreifer und einem Spulengreifer aufweist

Vorteilhaft sind das erfindungsgemässe Verfahren und die erfindungsgemässe Ringspinnmaschine, da sie sehr platzsparend sind, und die Maschine nicht durch seitliches Ausfahren des Doffers verbreitert wird. Zudem handelt es sich um eine sehr einfache Konstruktion.

In einer ersten Ausführungsform, die nicht unter die Ansprüche fällt, wird das Ausschwenken der Greifvorrichtung von Balken aus in horizontaler Richtung durchgeführt. Vorteilhaft wird hier ein einfaches Gelenk zwischen dem Balken und der Greifvorrichtung eingesetzt. In diesem Fall wird nach dem Greifen der leeren Hülse ein Drehvorgang der Greifvorrichtung durchgeführt, um so den Spulengreifer in die richtige Arbeitsposition zum Abnehmen der vollen Spule zu bringen.

In einer zweiten Ausführungsform wird das Ausschwenken der Greifvorrichtung von Balken aus in einer von unten nach schräg oben gerichteten Ausschwenkbewegung der Greifvorrichtung durchgeführt. Die Greifvorrichtung wird dabei einen vertikalen Versatz durchführen, um in die Arbeitsposition zum Abnehmen der vollen Spule zu gelangen. Je nach Platzbedarf kann der Drehvorgang der Greifvorrichtung vor dem Aufsetzen der leeren Hülsen auf die Spindeln, ein Einfahren der Greifvorrichtung zum Balken hin umfassen, wobei die Greifvorrichtung nach dem Drehvorgang wieder über die Spindel ausgefahren wird. Alternativ kann der Drehvorgang der Greifvorrichtung aber auch direkt über der Spindel geschehen, ohne dass es eines Ein- und Ausfahrens der Grewifvorrichtung bedarf.

Der Hülsengreifer und der Spulengreifer können zylindrisch oder konisch ausgeführt sein. Die konische Ausführung hat den Vorteil eines besseren Halts von Hülse und Spule, insbesondere wenn beide pneumatisch betrieben sind, da sich die Membran besser an Hülse und Spule anpasst.

In einer vorteilhaften Weiterbildung der Erfindung weist jede Greifeinheit zwei Indikatoren auf, mit dem die Stellung der Greifvorrichtung durch einen Grundkörper sichtbar ist. Sofern es zu einer Fehlfunktion gekommen ist, und der Operator eine Greifeinheit wieder einklinken oder einrichten muss, kann er so die richtige Position von aussen erkennen. Die zwei Indikatoren müssen bei benachbarten Greifeinheiten abwechselnd gesetzt sein, so dass die Greifeinheiten positioniert und die fehlende Greifeinheit richtig eingesetzt werden kann.

Schließlich ist es vorteilhaft, wenn der Winkel zwischen der Drehachse und der Spulengreiferachse gleich dem Winkel zwischen der Drehachse und der Hülsengreiferachse ist. So kann erreicht werden, dass nach der Drehung der Greifeinheit die Positionen von Spulengreifer und Hülsengreifer exakt getauscht sind, was sodann ein schnelles Aufsetzen der leeren Hülse begünstigt.

In einer vorteilhaften Ausführungsform kann eine Achse des Spulengreifers und eine Achse des Hülsengreifers in einem Winkel zueinander angeordnet sein, der zwischen 4° und 20°, und besonders bevorzugt 15°, ist. Der Winkel zwischen einer Drehachse der Greifvorrichtung und einer Achse des Spulengreifers kann zudem gleich dem Winkel zwischen der Drehachse und einer Achse des Hülsengreifers sein.

### Kurze Beschreibung der Figuren

Weitere Vorteile der Erfindung sind in den nachfolgenden Ausführungsbeispielen beschrieben. Es zeigt:
- **Fig. 1a-j**: schematische Darstellungen einer ersten Ausführungsform, die nicht unter die Ansprüche fällt;

- **Fig. 2a-g**: schematische Darstellungen einer zweiten Ausführungsform von Ansichten bestimmter Phasen beim Wechseln von vollen Spulen gegen leere Hülsen entsprechend dem erfindungsgemässen Verfahren;

Es werden nur die für die Erfindung wichtigen Merkmale gezeigt. Gleiche Merkmale werden in unterschiedlichen Figuren mit gleichen Bezugszeichen versehen. Bewegungsrichtungen werden mit Pfeilen dargestellt.

### Wege zur Ausführung der Erfindung

Die Fig. 1 zeigt schematische Darstellungen einer ersten Ausführungsform, die nicht unter die Ansprüche fällt.

In der Fig. 1a ist die Ausgangsstellung für einen Wechselvorgang von Spulen 7 mit der Doffervorrichtung 1 schematisch dargestellt. Die Doffervorrichtung 1 umfasst einen Dofferbalken 2 und eine Mehrzahl von drehbaren Greifvorrichtungen 3 mit zwei Greifelementen 4₁, 4₂, so dass jeder Spinnstelle der Ringspinnmaschine eine Greifvorrichtung 3 zugeordnet ist. Es wird in den Figuren nur exemplarisch eine Greifvorrichtung 3 gezeigt, es wird aber entlang der Ringspinnmaschine eine Vielzahl Greifvorrichtungen 3 angeordnet sein. Die Vielzahl der Greifvorrichtungen 3 sind dabei an dem mindestens einen Balken 2 befestigt. Ferner ist der mindestens eine Balken 2 so bewegbar, dass er die Greifvorrichtungen 3 in die für den Doffvorgang relevanten Positionen bringen kann, um die leeren Hülsen 5 von dem Pin 6 eines Transportsystems aufzunehmen und die vollen Spulen 7 abzusetzen und zu den Spindeln 8, um die vollen Spulen 7 abzunehmen und die leeren Hülsen 5 aufzusetzen. Dazu umfasst die Greifvorrichtung 3 als erstes Greifelement einen Hülsengreifer 4₁ und als zweites Greifelement einen Spulengreifer 4₂. Der Spulengreifer 4₂ ist zum Greifen der vollen Spule und der Hülsengreifer 4₁ zum Greifen der leeren Hülse ausgebildet. Es ist vorgesehen, dass beide Greifelemente 4₁, 4₂ der Greifvorrichtung 3 derart gedreht werden können, dass sie die Positionen gegenseitig wechseln.

Der Hülsengreifer 4₁ und der Spulengreifer 4₂ weist eine nach unten offene Hülsenaufnahme auf, die zum Greifen von oben über die Spule 7 bzw. die Hülse 5 stülpbar ist. Beide Elemente können zylindrisch oder konisch ausgeführt sein und mit einer Membran pneumatisch betrieben werden. Der Durchmesser des Hülsengreifers 4₁ und der Durchmesser des Spulengreifers 4₂ sind vorteilhaft gleich, insbesondere dann wenn der Hülsengreifer 4₁ und der Spulengreifer 4₂ im Wesentlichen identisch ausgestaltet sind. In einer vorteilhaften Ausführungsform kann eine Achse des Spulengreifers 4₁ und eine Achse des Hülsengreifers 4₂ in einem Winkel zueinander angeordnet sein, der zwischen 4° und 20°, und besonders bevorzugt 15°, ist. Der Winkel zwischen einer Drehachse der Greifvorrichtung 3 und einer Achse des Spulengreifers kann zudem gleich dem Winkel zwischen der Drehachse und einer Achse des Hülsengreifers sein.

Es ist zudem so, dass zwei benachbarte Greifvorrichtungen 3 zeitlich versetzt zueinander gedreht werden können. Dies ist eine besonders platzsparende Ausführungsform. Jede Greifvorrichtung 3 kann dann zwei Indikatoren aufweisen, wobei die Stellung der Dreheinrichtung durch einen Grundkörper hindurch angezeigt wird.

Entsprechend einer ersten Variante des Verfahrens wird zunächst wird der Greiferbalken 2 so positioniert, um die leeren Hülsen 5 mit jeweils einem Hülsengreifer 4₁ der Greifvorrichtungen 3 zu erfassen und von einem Pin 6 abzuheben. Wie in der Fig. 1b ersichtlich, wird der Balken 2 durch einen nicht näher dargestellten Antrieb senkrecht hinaufgefahren. Fig. 1c zeigt, dass die Greifvorrichtung danach um eine Drehachse gedreht wird, um die volle Spule 7 in einer Arbeitsposition mit dem unbesetzten Spulengreifer 4₂ aufnehmen zu können.

Bei stillstehender Ringspinnmaschine werden die vollen Spulen 7 an ihren Hülsen von den Greifelementen der Greifvorrichtungen 3 erfasst. Die leeren Hülsen 5 befinden sich während dieses Vorgangs auf der dem Maschinengestell abgewandten Seite der Spindeln 8. In diesem Verfahrensschritt wird die Greifvorrichtung 3 horizontal vom Balken 2 ausgefahren bzw. ausgeklappt (siehe Pfeil), um sich über den Spulen 7 zu positionieren, und danach abgesenkt (Fig. 1d). Das horizontale Ausschwenken bzw. Ausklappen der Greifvorrichtung 3 geschieht über Gelenkverbindungen, die zwischen dem Balken 2 und der Greifvorrichtung 3 vorhanden sind.

Danach wird die Spule 7 gegriffen und der Greiferbalken 2 wird vertikal nach oben bewegt, um die Spulen 7 von den Spindeln 8 abzuziehen. Sind die Spulen 7 von den Spindeln 8 frei, so werden die Greifvorrichtung 3 wieder um 180° gedreht, so dass die leeren Hülsen 5 in die zu den Spindeln 8 fluchtende Position gelangen. Je nach dem Platzbedarf kann bei diesem Verfahrensschritt des Drehens der Greifer in die Position der Fig. 1b verfahren, drehen und wieder zur Spindel 8 fahren (Fig. 1e). Alternativ kann der Greifer 3 über der Spindel 8 drehen (nicht in den Figuren dargestellt). Durch eine vertikale Abwärtsbewegung des Dofferbalkens 2 werden die leeren Hülsen 5 auf die Spindeln 8 aufgesteckt. Das Ende dieser Wechselphase ist in der Fig. 1f dargestellt. Wie in der Fig. 1g gezeigt, wird der Dofferbalken 2 mit den vollen Spulen 7 wieder eingefahren (vgl. Pfeil). Spätestens zu diesem Zeitpunkt kann die stillgesetzte Ringspinnmaschine wieder angefahren werden.

Die Fig. 1h-j zeigen das Absenken des Dofferbalkens 2 und das gleichzeitige Drehen, so dass die Spulen 7 aus ihrer Warteposition in ihre nachfolgend zu den Pin 6 fluchtende Position gelangen. In den Fig. 1i, j befinden sich die die vollen Spulen 7 haltenden Greifelemente 4₂ in der zu den Pin 6 fluchtenden Position. Durch ein vertikales Absenken des Dofferbalkens 2 und nachfolgendes Lösen der Greifelemente 4₂ werden die Spulen 7 an die Pins 6 abgegeben. Danach geht der Doffer 1 wieder in eine Ruhestellung über. Der Wechselvorgang von vollen Spulen 8 gegen leere Hülsen 5 ist abgeschlossen.

Die Fig. 2 zeigt schematische Darstellungen einer zweiten Ausführungsform von Ansichten bestimmter Phasen beim Wechseln von vollen Spulen 7 gegen leere Hülsen 5 einer Ringspinnmaschine entsprechend dem erfindungsgemässen Verfahren. In der Fig. 2a ist die Ausgangsstellung für einen erfindungsgemässen Wechselvorgang von Spulen 7 mit der Doffervorrichtung 1 schematisch dargestellt. Die Doffervorrichtung 1 an sich entspricht dem Ausführungsbeispiel der Fig. 1 wie oben beschrieben, mit dem Unterschied einer zweiten Ausführungsform der Positionierung der Greifvorrichtungen 3 über den Spindeln 8.

Entsprechend dieser zweiten Variante des erfindungsgemässen Verfahrens wird zunächst der Greiferbalken 2 so positioniert, um die leeren Hülsen 5 mit jeweils einem Hülsengreifer 4₁ der Greifvorrichtungen 3 zu erfassen und vom Pin 6 abzuheben (Fig. 2a). Wie in der Fig. 2b ersichtlich, wird der Balken 2 erfindungsgemäss durch einen nicht näher dargestellten Antrieb senkrecht hinaufgefahren. Fig. 2c zeigt, dass die Greifvorrichtung 3, die in der Fig. 2b leicht geneigt ist, nun von unten heraus in einer seitlichen Kippbewegung über die Spule 7 in Position gebracht wird, um so die volle Spule 7 in einer Arbeitsposition mit dem unbesetzten Spulengreifer 4₂ aufnehmen zu können. Zwischen dem Balken 2 und der Greifvorrichtung 3 ist eine entsprechende Gelenkverbindung oder ein entsprechendes Kippgelenk vorhanden. Es handelt sich bei der Bewegung um ein von unten nach schräg nach oben gerichtetes Ausschwenken der Greifvorrichtung 3 mit einem darin enthaltenen Versatz.

Die Greifvorrichtung 3 wird dann zurückgekippt und in eingefahrener Position gedreht (Fig. 2d), um dann erneut kippend auszufahren und die leere Hülse 5 auf die Spindel 8 aufzusetzen (Fig. 2e). Fig. 2f zeigt dann das erneute Zurückkippen und Fig. 2g das Absetzen der vollen Spule auf dem Pin 6.

Vorteilhaft sind das erfindungsgemässe Verfahren und die erfindungsgemässe Ringspinnmaschine, da sie sehr platzsparend sind, und die Maschine nicht durch seitliches Ausfahren des Doffers verbreitert wird. Zudem handelt es sich um eine sehr einfache Konstruktion.

### Bezugszeichenliste

- 1: Doffer, Doffervorrichtung
- 2: Dofferbalken
- 3: Greifvorrichtung
- 4₁: Greifelement, Hülsengreifer
- 4₂: Greifelement, Spulengreifer
- 5: Hülse
- 6: Pin
- 7: volle Spule
- 8: Spindel

## Patentansprüche

1. Verfahren zum Abnehmen von vollen Spulen (7) von Spindeln (8) einer Ringspinnmaschine und zum Aufsetzen von leeren Hülsen (5) auf die Spindeln (8) mit einem Doffer (1), der einen Balken (2) und eine am Balken (2) befestigte, drehbare Greifvorrichtung (3) mit einem Hülsengreifer (4₁) und einem Spulengreifer (4₂) aufweist, wobei der Spulengreifer (4₂) eine nach unten offene Spulenaufnahme und der Hülsengreifer (4₁) eine nach unten offene Hülsenaufnahme aufweist, die zum Greifen von oben über die Spule (5) bzw. die Hülse (7) gestülpt werden, und wobei der Doffer (1) neben der Ringspinnmaschine angeordnet ist, das Verfahren umfassend die folgenden Verfahrensschritte
(a) Greifen einer leeren Hülse (5) mit einem Hülsengreifer (4₁);
(b) senkrechtes Hinauffahren des Balkens (2);
(c) Ausfahren der Greifvorrichtung (3) vom Balken (2) aus über die volle Spule (7), wobei dieser Verfahrensschritt ein von unten nach schräg nach oben gerichtetes Ausschwenken der Greifvorrichtung (3) mit Versatz umfasst;
(d) Abnehmen der vollen Spule (7) von der Spindel (8) mit dem Spulengreifer (4₂), Drehen der Greifvorrichtung (3) und Aufsetzen der leeren Hülse (5) auf die Spindel (8);
(e) Einfahren der Greifvorrichtung (3) zum Balken (2) hin;
(f) senkrechtes Hinabfahren des Balkens (2); und
(g) Absetzen der vollen Spule (7).

2. Verfahren nach Anspruch 1, **dadurch gekennzeichnet, dass** der Verfahrensschritt (c) des Anspruchs 1 ein horizontales Ausschwenken der Greifvorrichtung (3) von Balken (2) aus umfasst und, dass zwischen den Schritten (a) und (b) bzw. den Schritten (f) und (g) des Anspruchs 1 ein Drehvorgang der Greifvorrichtung (3) durchgeführt wird.

3. Verfahren nach einem der Ansprüche 1 bis 2, **dadurch gekennzeichnet, dass** der Verfahrensschritt (d) des Anspruchs 1 vor dem Drehvorgang der Greifvorrichtung (3) ein Einfahren zum Balken (2) hin umfasst und die Greifvorrichtung (3) nach dem Drehvorgang wieder über die Spindel (8) ausgefahren wird oder der Drehvorgang der Greifvorrichtung (3) des Verfahrensschritt (d) des Anspruchs 1 über der Spindel (8) geschieht.

4. Verfahren nach einem der Ansprüche 1 bis 3, **dadurch gekennzeichnet, dass** der Hülsengreifer (4₁) und der Spulengreifer (4₁) mit einer Membran pneumatisch betrieben werden.

5. Verfahren nach einem der Ansprüche 1 bis 4, **dadurch gekennzeichnet, dass** eine Vielzahl von benachbarten Greifvorrichtungen (3) vorhanden sind, wobei zwei benachbarte Greifvorrichtungen (3) zeitlich versetzt zueinander gedreht werden.

6. Verfahren nach einem der Ansprüche 1 bis 5, **dadurch gekennzeichnet, dass** jede Greifvorrichtungen (3) zwei Indikatoren aufweist, und die Stellung der Greifvorrichtung (3) durch einen Grundkörper hindurch angezeigt wird.

7. Ringspinnmaschine zum Durchführen eines der Verfahren nach einem der Ansprüche 1 bis 6, die einem Doffer (1) umfasst, der einen Balken (2) und eine am Balken (2) befestigte, drehbare Greifvorrichtung (3) mit einem Hülsengreifer (4₁) und einem Spulengreifer (4₂) aufweist, wobei der Spulengreifer (4₂) eine nach unten offene Spulenaufnahme und der Hülsengreifer (4₁) eine nach unten offene Hülsenaufnahme aufweist, die zum Greifen von oben über die Spule (5) bzw. die Hülse (7) stülpbar sind, und wobei der Doffer (1) neben der Ringspinnmaschine angeordnet ist, wobei die Ringspinnmaschine Spindeln (8) umfasst, umfassend einen Antrieb zum senkrechten Hinauf- und Hinabfahren des Balkens (2) und einen Antrieb zum Aus- und Einfahren der Greifvorrichtung (3) vom Balken (2) über die Spindeln (8) und wobei der Antrieb zum Ausfahren der Greifvorrichtung (3) ein Kippgelenk, um ein von unten nach schräg nach oben gerichtetes Ausschwenken der Greifvorrichtung (3) mit Versetzen zu erzeugen, umfasst.

8. Ringspinnmaschine nach Anspruch 7, **dadurch gekennzeichnet, dass** der Spulengreifer (4₂) und der Hülsengreifer (4₁) zylindrisch oder konisch ausgeführt sind.

9. Ringspinnmaschine nach einem der Ansprüche 7 bis 8, **dadurch gekennzeichnet, dass** der Durchmesser des Spulengreifers (4₁) und der Durchmesser des Hülsengreifers (4₂) gleich sind und insbesondere wenn der Hülsengreifer (4₂) und der Spulengreifer (4₁) im Wesentlichen identisch sind.

10. Ringspinnmaschine nach einem der Ansprüche 7 bis 9, **dadurch gekennzeichnet, dass** eine Achse des Spulengreifers (4₁) und eine Achse des Hülsengreifers (4₂) in einem Winkel zueinander angeordnet, wobei der Winkel zwischen 4° und 20°, besonders bevorzugt 15°, ist.

11. Ringspinnmaschine nach einem der Ansprüche 7 bis 10, **dadurch gekennzeichnet, dass** der Winkel zwischen einer Drehachse der Greifvorrichtung (3) und der Spulengreiferachse gleich dem Winkel zwischen der Drehachse und der Hülsengreiferachse ist.

## Claims

1. A method for removing full bobbins (7) from spindles (8) on a ring spinning machine (1) and for setting down empty sleeves (5) on the spindles (8) using a doffer (1), which has a beam (2) and a rotatable gripping device (3) that can be mounted on the beam (2) with a sleeve gripper (4₁) and a bobbin gripper (4₂), wherein the bobbin gripper (4₂) has a bobbin receptacle that is open at the bottom, and the sleeve gripper (4₁) has a sleeve receptacle that is open toward the bottom and are inverted over the bobbin (5) respectively the sleeve (7) for gripping them from above, and wherein the doffer (1) is arranged next to the ring spinning machine (1), and the method comprises the following method steps:
(a) gripping an empty sleeve (5) with a sleeve gripper (4₁);
(b) raising of the beam (2) vertically;
(c) extending the gripping device (3) from the beam (2) over the full bobbin (7), wherein this method step comprises pivoting of the gripping device (3) which is directed obliquely upward from below and includes an offset;
(d) removing the full bobbin (7) from the spindle (8) with the bobbin gripper (4₂), rotating the gripping device (3) and placing the empty sleeve (5) on the spindle (8);
(e) retracting the gripping device (3) toward the beam (2);
(f) lowering the beam (2) vertically; and
(g) setting down the full bobbin (7).

2. The method according to claim 1, **characterized in that** the method step (c) of claim 1 comprises a horizontal pivoting of the gripping device (3) away from the beam (2), and a rotational operation of the gripping device (3) is carried out between the steps (a)-(b) and steps (f)-(g) of claim 1.

3. The method according to any one of claims 1 to 2, **characterized in that** the method step (d) of claim 1 comprises retraction toward the beam (2) before the rotational operation of the gripping device (3), and the gripping device (3) is again extended over the spindle (8) after the rotational operation or the rotational operation of the gripping device (3) of the method step (d) of claim 1 takes place over the spindles (8).

4. The method according to any one of claims 1 to 4, **characterized in that** the sleeve gripper (4₁) and the bobbin gripper (4₂) are operated pneumatically with a membrane.

5. The method according to any one of claims 1 to 5, **characterized in that** two neighboring gripping devices (3) are rotated with a time lag between one another.

6. The method according to any one of claims 1 to 6, **characterized in that** each of the gripping devices (3) has two indicators, and the position of the rotational device is indicated through a base body.

7. A ring spinning machine for carrying out one of the method according to any one of claims 1 to 6, with a doffer (1) comprising a beam (2) and a rotatable gripping device (3) mounted on the beam (2) with a sleeve gripper (4₁) and the bobbin gripper (4₂), wherein the bobbin gripper (4₂) has a bobbin receptacle that is open toward the bottom, and the sleeve gripper (4₁) has a sleeve receptacle that is open toward the bottom and can be inverted over the bobbin (5) respectively over the sleeve (7) for gripping them from above, and wherein the doffer (1) is arranged next to the ring spinning machine, wherein the ring spinning machine comprises spindles (8) including a drive for raising and lowering the beam (2) vertically and a drive for extending and retracting the gripping device (3) from the beam (2) over the spindles (8) and wherein the drive for extending the gripping device (3) comprises a pivoting joint to create a pivoting of the gripping device that is directed obliquely upward from below with an offset.

8. Ring spinning machine according to claim 7, **characterized in that** the bobbin gripper (4₂) and the sleeve gripper (4₁) are designed so that they are cylindrical or conical.

9. Ring spinning machine according to any one of claims 7 to 8, **characterized in that** the diameter of the bobbin gripper (4₂) and the diameter of the sleeve gripper (4₁) are the same, and in particular the sleeve gripper (4₁) and the bobbin gripper (4₂) are essentially identical.

10. Ring spinning machine according to any one of claims 7 to 9, **characterized in that** an axis of the bobbin gripper (4₂) and an axis of the sleeve gripper (4₁) are arranged at an angle to one another, the angle being between 4° and 20°, especially preferably 15°.

11. Ring spinning machine according to any one of claims 7 to 10, **characterized in that** the angle between the axis of rotation of the gripping device (3) and the bobbin gripper axis is equal to the angle between the axis of rotation and the sleeve gripper axis.

## Revendications

1. Procédé permettant d'enlever des bobines pleines (7) de fuseaux (8) d'une machine à filer à anneaux et permettant de poser des tubes (5) vides sur les fuseaux (8) au moyen d'un peigneur (1) qui présente une rampe (2) et un dispositif à préhenseurs (3) rotatif fixé à la rampe (2) comportant un préhenseur pour tubes (4₁) et un préhenseur pour bobines (4₂), dans lequel le préhenseur pour bobines (4₂) présente un logement pour bobines ouvert vers le bas et le préhenseur pour tubes (4₁) présente un logement pour tubes ouvert vers le bas qui, pour la préhension par le haut, sont placés au-dessus de la bobine (5) ou du tube (7), et dans lequel le peigneur (1) est disposé à côté de la machine à filer à anneaux, le procédé comprenant les étapes de procédé suivantes
(a) préhension d'un tube (5) vide au moyen d'un préhenseur pour tubes (4₁) ;
(b) montée verticale de la rampe (2) ;
(c) déploiement du dispositif à préhenseurs (3) à partir de la rampe (2) au-dessus de la bobine pleine (7), dans lequel ladite étape de procédé comprend un pivotement vers l'extérieur du dispositif à préhenseurs (3) comportant un décalage, lequel pivotement vers l'extérieur est dirigé de bas en haut de manière oblique ;
(d) enlèvement de la bobine pleine (7) du fuseau (8) au moyen du préhenseur pour bobines (4₂), rotation du dispositif à préhenseurs (3) et pose du tube (5) vide sur le fuseau (8) ;
(e) repliement du dispositif à préhenseurs (3) vers la rampe (2) ;
(f) descente verticale de la rampe (2) ; et
(g) dépose de la bobine pleine (7).

2. Procédé selon la revendication 1, **caractérisé en ce que** l'étape de procédé (c) de la revendication 1 comprend un pivotement vers l'extérieur horizontal du dispositif à préhenseurs (3) à partir de la rampe (2) et **en ce qu'**un processus de rotation du dispositif à préhenseurs (3) est effectué entre les étapes (a) et (b) ou les étapes (f) et (g) de la revendication 1.

3. Procédé selon l'une des revendications 1 à 2, **caractérisé en ce que** l'étape de procédé (d) de la revendication 1 comprend, avant le processus de rotation du dispositif à préhenseurs (3), un repliement vers la rampe (2) et le dispositif à préhenseurs (3) est à nouveau déployé au-dessus du fuseau (8) après le processus de rotation ou le processus de rotation du dispositif à préhenseurs (3) de l'étape de procédé (d) de la revendication 1 se produit au-dessus du fuseau (8).

4. Procédé selon l'une des revendications 1 à 3, **caractérisé en ce que** le préhenseur pour tubes (4₁) et le préhenseur pour bobines (4₁) sont actionnés pneumatiquement au moyen d'une membrane.

5. Procédé selon l'une des revendications 1 à 4, **caractérisé en ce qu'**une pluralité de dispositifs à préhenseurs (3) voisins existe, dans lequel deux dispositifs à préhenseurs (3) voisins sont tournés de manière décalée dans le temps l'un par rapport à l'autre.

6. Procédé selon l'une des revendications 1 à 5, **caractérisé en ce que** chaque dispositif à préhenseurs (3) présente deux indicateurs, et la position du dispositif à préhenseurs (3) est signalée par un corps formant base.

7. Machine à filer à anneaux permettant la mise en oeuvre de l'un des procédés selon l'une des revendications 1 à 6, laquelle comprend un peigneur (1) qui présente une rampe (2) et un dispositif à préhenseurs (3) rotatif fixé à la rampe (2) comportant un préhenseur pour tubes (4₁) et un préhenseur pour bobines (4₂), dans laquelle le préhenseur pour bobines (4₂) présente un logement pour bobines ouvert vers le bas et le préhenseur pour tubes (4₁) présente un logement pour tubes ouvert vers le bas qui, pour la préhension par le haut, sont placés au-dessus de la bobine (5) ou du tube (7), et dans laquelle le peigneur (1) est disposé à côté de la machine à filer à anneaux, dans laquelle la machine à filer à anneaux comprend des fuseaux (8), comprenant un entraînement pour la montée et la descente verticales de la rampe (2) et un entraînement pour le déploiement et le repliement du dispositif à préhenseurs (3) à partir de la rampe (2) au-dessus des fuseaux (8) et dans laquelle l'entraînement pour le déploiement du dispositif à préhenseurs (3) comprend une articulation de basculement afin de générer un pivotement vers l'extérieur du dispositif à préhenseurs (3) comportant un décalage, lequel pivotement vers l'extérieur est dirigé de bas en haut de manière oblique.

8. Machine à filer à anneaux selon la revendication 7, **caractérisée en ce que** le préhenseur pour bobines (4₂) et le préhenseur pour tubes (4₁) sont réalisés de manière cylindrique ou conique.

9. Machine à filer à anneaux selon l'une des revendications 7 à 8, **caractérisée en ce que** le diamètre du préhenseur pour bobines (4₁) et le diamètre du préhenseur pour tubes (4₂) sont égaux et en particulier lorsque le préhenseur pour tubes (4₂) et le préhenseur pour bobines (4₁) sont sensiblement identiques.

10. Machine à filer à anneaux selon l'une des revendications 7 à 9, **caractérisée en ce qu'**un axe du préhenseur pour bobines (4₁) et un axe du préhenseur pour tubes (4₂) sont disposés à un certain angle l'un par rapport à l'autre, dans laquelle l'angle est compris entre 4° et 20°, de manière particulièrement préférée est de 15°.

11. Machine à filer à anneaux selon l'une des revendications 7 à 10, **caractérisée en ce que** l'angle entre un axe de rotation du dispositif à préhenseurs (3) et l'axe de préhenseur pour bobines est égal à l'angle entre l'axe de rotation et l'axe de préhenseur pour tubes.
